# EUROPÄISCHE PATENTSCHRIFT

(11) **EP 1 188 559 B1**
(45) Veröffentlichungstag und Bekanntmachung des Hinweises auf die Patenterteilung: **16.03.2011**
(21) Anmeldenummer: 01119302.6
(22) Anmeldetag: 10.08.2001
(51) Int. Cl.: B41C 1/10

(54) **Einrichtung zum Bebildern von zylindrischen Oberflächen in Druckmaschinen**
Device for imaging cylindrical surfaces in printing machines
Dispositif pour la formation d'images sur des surfaces cylindriques dans des machines d'impression

(30) Priorität: 15.09.2000 DE 10045682
(43) Veröffentlichungstag der Anmeldung: 20.03.2002
(73) Patentinhaber: Koenig & Bauer Aktiengesellschaft, 97080 Würzburg (DE)
(72) Erfinder: Jentzsch, Arndt, 01640 Coswig (DE)

(56) Entgegenhaltungen:
- DE-A- 19 612 927
- US-A- 5 878 664

## Beschreibung

Die Erfindung betrifft eine. Druckmaschine mit einer Einrichtung zum Bebildern von zylindrischen Oberflächen nach dem Oberbegriff des 1. Anspruchs.

Es ist eine Druckmaschine bekannt (DE 19612927 A1), die in einem Druckwerk einen nahtlosen Bildzylinder aufweist, der durch ein direktes Bilderzeugungsverfahren innerhalb des Druckwerkes mit einem trockenbaren Polymer beschichtet wird. Nach dem Trocknen wird die Eigenschaft der Oberfläche des auf den Bildzylinder aufgetragenen Polymers durch selektive Laserstrahlung vollständig oder bereichsweise umgewandelt, um deren Affinität bezüglich einer Druckfarbe zu ändern. Der Bildzylinder wird anstelle eines Plattenzylinders in einer herkömmlichen Offset-Presse verwendet, und zwar entweder im Nass-Offsetdruck oder im Trocken-Offsetdruck. Nach dem Drucken wird der Bildzylinder von der mit einem Bild versehenen Schicht gereinigt. Die Schicht muss nicht vollständig abgetragen werden. Dabei sind die Strahlungsquelle, die Beschichtungseinheit und die Trocknungseinheit nebeneinander auf einer Schraubenspindel angeordnet und entsprechend der Drehung der Schraubenspindel entlang der Länge der zu bebildernden zylindrischen Oberfläche bewegbar. Die Reinigungseinrichtung ist separat angeordnet.

Nachteilig an dieser Lösung ist, dass infolge der Anzahl und der starren Zuordnung der Bearbeitungseinheiten untereinander in technologischer Hinsicht kaum Freiräume vorhanden sind. Die Universalität der Einrichtung ist für viele Anwendungsfälle nicht ausreichend

*Aus der* WO 99/29506 *ist eine elekromechanische Gravureinrichtung bekannt geworden, bei der ein Bild in einen kupferbeschichteter, auf einer Tiefdruckmaschine verwendbarer Zylinder durch ein elektronisch angetriebenes Werkzeug geschnitten wird. Die dort verwendete Bebilderungseinrichtung besteht aus mehreren gleichartig aufgebauten Gravurköpfen, die so gesteuert werden, dass mehrere Gravurköpfe gleichzeitig unterschiedliche Motive mit voneinander abweichenden Rasterungen in die Oberfläche des Zylinders einbringen. Der Zylinder dreht sich dabei mit gleich bleibender Geschwindigkeit.*

*Diese Einrichtung und das dazugehörige Verfahren zur Steuerung der Gravurköpfe ist an das Tief druckverfahren gebunden und nicht auf das Bebildern von Offsetdruchplatten oder von Plattenzylindem für den Offsetdruck anwendbar, da hier mehre technologisch Schritte in einer zeitlichen Abfolge hintereinander ablaufen müssen.*

Aufgabe der Erfindung ist die Schaffung einer kompakten Bildeneugungseinrichtung mit einem breiten Anwendungsspektrum hinsichtlich des Einsatzes, der zeitlichen Abfolge und des zeitlichen Verlaufs der Verfahrensschritte.

Erfindungsgemäß wird die Aufgabe durch den 1. Patentanspruch gelöst, zweckmäßige Ausgestaltungen sind in den Unteransprüchen offenbart.

Der Vorteil der Erfindung besteht darin, dass der Einsatz der einzelnen Bearbeitungseinheiten variierbar ist. Es ist auch möglich, die Bearbeitungsintensität der einzelnen Bearbeitungseinheiten über deren Einwirkzeit auf die Oberfläche den technologischen Erfordernissen anzupassen.

Die Erfindung wird nachfolgend an Hand eines Ausführungsbeispiels näher beschrieben. Die dazugehörigen Zeichnungen haben folgende Bedeutung:
- Figur 1: Schematische Darstellung der Walzenanordnung eines Druckturms einer Druck- maschine mit der erfindungsgemäßen Einrichtung in der Ausführung mit einer Traverse.
- Figur 2: Darstellung der erfindungsgemäßen Einrichtung in der Ausführung mit einem Spindeltrieb.
- Figur 3: Darstellung der erfindungsgemäßen Einrichtung in der Ausführung mit Linear- motor-Antrieb.
- Figur 4: Schematische Darstellung der Walzenanordnung eines Druckturms einer Druck- maschine mit der erfindungsgemäßen Einrichtung in der Ausführung mit zwei Traversen

Die Figur 1 zeigt ein Druckwerk einer Mehrfarben-Bogenoffsetrotationsdruckmaschine. Das Druckwerk enthält als bogenführenden Zylinder einen Druckzylinder 3 und als druckbildübertragende Zylinder einen Plattenzylinder 1 und einen Gummizylinder 2.

Jedem Plattenzylinder 1 ist ein Farbwerk 4 und ein Feuchtwerk 5 zugeordnet. Auf dem Plattenzylinder 1 kann auch eine (hier nicht dargestellte Druckform) aufgespannt sein.

Im Bereich des Zwickels zwischen dem Plattenzylinder 1 und dem Gummizylinder 2 ist eine Traverse 71 angeordnet. Die Anordnung erfolgt so, dass die in diesem Bereich befindlichen Einrichtungen, wie z. B. die in der Figur erkennbare Wascheinrichtung 16, nicht in ihrem Aktionsradius behindert werden. Auf der Traverse 71 sind Bearbeitungseinheiten 9; 10; 11 zum Bebildern der Oberfläche des Plattenzylinders 1 bzw. einer auf dem Plattenzylinder 1 befestigten Druckform angeordnet.

Die Figur 2 zeigt Einzelheiten dieser Ausführung. Es ist erkennbar, dass die Traverse 71 in der Gehäusewand 6 der Druckmaschine gelagert ist. Die Traverse 71 erstreckt sich parallel zur Oberfläche des Plattenzylinders 1 über die gesamte Breite der Druckmaschine (siehe hierzu auch Figur 3). Zu dieser parallel erstreckt sich eine in einem Lagerbock 123 verdrehfest gelagerte Spindel 8.

Die Traverse 71 und die Spindel 8 sind über die Gehäusewand 6 hinaus geführt. Hierzu ist ein Durchbruch 61 vorgesehen, der durch ein Lagergehäuse 121 abgedeckt ist. Das Lagergehäuse 121 ist von außen über eine abdeckbare Öffnung 124 zugänglich.

Die erste Bearbeitungseinheit 9 ist auf einem ersten Schlitten 91 angeordnet. Mit diesem fest verbunden ist ein erster Motor 92, der eine erste Spindelschraube 93 antreibt. Die erste Spindelschraube 93 steht mit der feststehenden Spindel 8 in Wirkverbindung. Auf dem erster Schlitten 91 sind weiterhin als Löscheinrichtung ein Löschkopf 94 und eine Absaugung 95 mit einer Absaugschlauch 96 angeordnet. Der Löschkopf 94 ist als Hochenergielaser ausgeführt. Dabei muss (in Bewegungsrichtung des ersten Schlittens 91 gesehen - siehe Pfeil) der Löschkopf 94 vor der Absaugung 95 angeordnet sein.

Der Bearbeitungseinheit 9 nachgeordnet (in Bewegungsrichtung der Bearbeitungseinheiten 9, 10, 11 gesehen) ist die zweite Bearbeitungseinheit 10. Diese ist ebenfalls auf einem Schlitten 101 angeordnet und weist einen Motor 102 und eine Spindelschraube 103 in der gleichen Konfiguration auf. Dieser Schlitten 101 trägt hier eine Beschichtungseinheit 104. Die Beschichtungseinheit 104 ist als ein Tintenstrahlkopf ausgeführt.

Die nächste und in diesem Ausführungsbeispiel die letzte Bearbeitungseinheit 11 in (technologischer) Folge ist die dritte Bearbeitungseinheit 11. Diese besteht analog zu den oben beschriebenen Bearbeitungseinheiten 9; 10 aus einem Motor 112 mit einer Spindelschraube 113. Dem Schlitten 111 zugeordnet sind eine Bebilderungseinrichtung und eine Fixiereinrichtung 115.

In den Figuren 1 und 2, an Hand derer das Ausführungsbeispiel beschrieben wird, sind die erforderlichen Versorgungskabel und Versorgungsschläuche nicht eingezeichnet. Das soll die Darstellung vereinfachen.

Nachfolgend wird die Wirkungsweise des oben beschrieben Ausführungsbeispieles erläutert.

Bei Beginn der Bebilderung befinden sich die in diesem Falle drei Bearbeitungseinheiten 9; 10; 11 in ihrer Parkposition an der Gehäusewand 6. Dabei werden sie teilweise oder vollständig vom Lagergehäuse 121 aufgenommen.

Zur Durchführung der Bebilderung fährt die erste Bearbeitungseinheit 9 in Pfeilrichtung zum Plattenzylinder 1. Dazu wird der Motor 92 in Betrieb genommen. Dieser dreht die Spindelschraube 93. Da die Spindel 8 drehfest ist, wird somit der Schlitten 91 in die gewünschte Richtung bewegt. Der Plattenzylinder 1 rotiert in einer der Bearbeitung angepassten Geschwindigkeit.

Beim Erreichen des Plattenzylinders 1 wird der Löschkopf 94 aktiviert. Der Laser des Löschkopfes 94 löscht die vom vorhergehendem Auftrag verbliebene Bildinformation bzw. entfernt die auf dem Plattenzylinder 1 vorhandene Schicht. Die Absaugung 95 nimmt die abgelösten Partikel auf und führt diese aus dem Bereich der Druckmaschine. Nach dem vollständigen Ablösen der alten Bebilderung und Erreichen der gegenüberliegenden Randzone des Plattenzylinders 1 nimmt die erste Bearbeitungseinheit 9 dort ihre Parkposition im Bereich der Gehäusewand 6 ein. Dafür ist ein analog zum Lagergehäuse 121 aufgebautes Lagergehäuse 122 vorgesehen.

Die so vorbereitete Oberfläche des Plattenzylinders 1 wird nunmehr durch die Beschichtungseinheit 104 der zweiten Bearbeitungseinheit 10 mit einer bebilderbaren Schicht versehen. Die Bewegung der zweiten Bearbeitungseinheit 10 wird analog zur ersten Bearbeitungseinheit 9 realisiert. Die Einleitung dieses Vorgangs erfolgt in der Regel unmittelbar nach dem Ablösen der alten Schicht bzw. der alten Bildinformation. Nach erfolgreicher Beschichtung nimmt die zweite Bearbeitungseinheit 10 ebenfalls ihre Parkposition (wie oben beschrieben) auf der anderen Seite ein.

Als letzte Bearbeitungsstation wird nunmehr die dritte Bearbeitungseinheit 11 in Betrieb genommen. Das erfolgt nach Aushärtung der aufgebrachten Schicht in der dazu erforderlichen Zeit. Die dritte Bearbeitungseinheit 11 bewegt sich in analoger Weise über die Oberfläche des Plattenzylinders 1. Dabei wird über den Laser der Bebilderungseinheit 114 die aktuelle Bildinformation aufgeprägt und durch die Fixiereinrichtung 115 ausgehärtet.

Nach der erfolgten Bebilderung haben die Bearbeitungseinheiten 9; 10; 11 ihre Parkposition an der gegenüberliegenden Seite eingenommen. Der Druckvorgang kann nunmehr erfolgen. Vorteilhaft ist es jedoch, die Bearbeitungseinheiten 9; 10; 11 vor dem Druckvorgang auf ihren Ausgangspunkt zurückzufahren. Das erfolgt in einer Geschwindigkeit, die ein Mehrfaches der Bearbeitungsgeschwindigkeit entspricht. Auch können die Bearbeitungseinheiten 9; 10; 11 unmittelbar hintereinander bzw. im Komplex bewegt werden.

Die oben beschriebene Lösung stellt nur eine denkbare Ausführung dar. Es ist ebenfalls möglich, nach der zweiten Bearbeitungseinheit 10 zum Beispiel eine weitere Bearbeitungseinheit einzufügen oder mit dieser zu integrieren, welche die Schicht (wenn technologisch erforderlich) aushärtet. Ebenfalls kann nach der dritten Bearbeitungseinheit 11 eine Station zum Reinigen bzw. zum Entwickeln der Oberfläche eingefügt werden.

In der Figur 3 ist die Parkposition der Bearbeitungseinheiten nach erfolgter Bebilderung dargestellt. Aus der Figur ist auch eine weitere Ausführung der Erfindung erkennbar. Dabei sind die Bearbeitungseinheiten 9'; 10'; 11' mit Linearmotoren 131, 141, 151 ausgerüstet. Diese stehen über Antriebsglieder 132; 142; 152 mit der Traverse 71 in Verbindung.

Die Wirkungsweise dieser Ausführung entspricht der oben beschriebenen.

In der Figur 4 ist eine Ausführung mit zwei Traversen 72, 73 dargestellt. Vorteilhaft hierbei ist, dass insbesondere bei Ausführungen mit einer größeren Anzahl von Bearbeitungsstationen diese sinnvoll auf die beiden Traversen 72, 73 aufgeteilt werden können, so dass sich bessere Platzverhältnisse und bessere Verhältnisse in Bezug auf die Parkpositionen in der Nähe der Gehäusewand 6 ergeben. Dabei können die Bearbeitungsstationen sowohl mit Linearmotoren 131; 141, 151 als auch mit Motoren 92, 102, 112 ausgestattet sein.

### Bezugszeichenaufstellung

- **1**: Plattenzylinder
- **2**: Gummizylinder
- **3**: Druckzylinder
- **4**: Farbwerk
- **5**: Feuchtwerk
- **6**: Gehäusewand
- **61; 61'**: Durchbruch
- **71**: gemeinsame Traverse
- **72**: erste Traverse
- **73**: zweite Traverse
- **8**: Spindel
- **9; 9'**: erste Bearbeitungseinheit
- **91; 91'**: erster Schlitten
- **92**: erster Motor
- **93**: erste Spindelschraube
- **94; 94'**: Löschkopf
- **95; 95'**: Absaugung
- **96; 96'**: Absaugschlauch
- **10; 10'**: zweite Bearbeitungseinheit
- **101;101'**: zweiter Schlitten
- **102**: zweiter Motor
- **103**: zweite Spindelschraube
- **104;104'**: Beschichtungseinheit
- **11**: dritte Bearbeitungseinheit
- **111;111'**: dritter Schlitten
- **112**: dritter Motor
- **113**: dritte Spindelschraube
- **114;114'**: Bebilderungseinrichtung
- **115;115'**: Fixiereinrichtung
- **121;122**: Lagergehäuse
- **123**: Lagerbock
- **124**: Öffnung
- **131**: erster Linearmotor

- **132**: erstes Antriebsglied
- **141**: zweiter Linearmotor
- **142**: zweites Antriebsglied
- **151**: dritter Linearmotor
- **152**: drittes Antriebsglied
- **16**: Wascheinrichtung
- **17**: Gestell

## Patentansprüche

1. Druckmaschine mit einer Einrichtung zum Bebildern von zylindrischen Oberflächen, enthaltend einen Plattenzylinder (1) und mindestens eine dem Plattenzylinder (1) zugeordnete und sich in axialer Richtung des Plattenzylinders (1) erstreckende und diesen seitlich überragende Traverse (71, 72, 73), wobei auf der Traverse (71, 72, 73) separat verfahrbare Schlitten (91, 101, 111) angeordnet sind und jedem dieser Schlitten (91, 101, 111) mindestens eine Bearbeitungseinheit (9, 9',10, 10', 11, 11') zugeordnet ist, derart, dass mindestens eine erste, zum Löschen einer vorhandenen Bebilderung geeignete Bearbeitungseinheit (9, 9'), mindestens eine zweite, zum Beschichten der Oberfläche des Plattenzylinders (1) oder der Oberfläche einer auf diesem angeordneten Druckform geeignete Bearbeitungseinheit (10, 10') und mindesten eine dritte, zum Bebildern der Oberfläche des Plattenzylinders (1) oder der Oberfläche einer auf diesem angeordneten Druckform geeignete Bearbeitungseinheit (11) vorgesehen sind.

2. Druckmaschine nach Anspruch 1, **dadurch gekennzeichnet, dass** dem Plattenzylinder ein Gummizylinder (2) zugeordnet ist und die Traverse (71, 72, 73) im Bereich des Zwickels zwischen Plattenzylinder (1) und Gummizylinder (2) angeordnet ist.

3. Druckmaschine nach Anspruch 1, **dadurch gekennzeichnet, dass** außerhalb des Bereichs des Plattenzylinders (1) in der Nähe der Seitenwände (6) beidseitig auf der Traverse (71, 72, 73) Parkpositionen für die Bearbeitungseinheiten (9, 9', 10, 10', 11, 11') vorgesehen sind.

4. Druckmaschine nach Anspruch 1, **dadurch gekennzeichnet, dass** die beidseitigen Parkpositionen innerhalb eines Lagergehäuses (121, 122) angeordnet sind, wobei die Lagergehäuse Durchbrüchen (61, 61') im Gehäuse der Druckmaschine zugeordnet sind.

5. Druckmaschine nach Anspruch 1, **dadurch gekennzeichnet, dass** die erste Bearbeitungseinhelt (9, 9') eine Löscheinrichtung (94, 94') und eine Absaugung (95, 95') enthält.

6. Druckmaschine nach Anspruch 5, **dadurch gekennzeichnet, dass** die Löscheinrichtung (94, 94') als ein Hochenergielaser ausgeführt ist.

7. Druckmaschine nach Anspruch 1, **dadurch gekennzeichnet, dass** die zweite Bearbeitungseinhelt (10, 10') eine Beschichtungseinheit (104, 104') aufweist.

8. Druckmaschine nach Anspruch 7, **dadurch gekennzeichnet, dass** als Beschichtungseinheit (104, 104') ein Tintenstrahlkopf vorgesehen ist.

9. Druckmaschine nach Anspruch 1, **dadurch gekennzeichnet, dass** die dritte Bearbeitungseinhelt (11) eine Bebilderungseinrichtung (114, 114') und eine Fixiereinrichtung (115, 115') aufweist.

10. Druckmaschine nach Anspruch 9, **dadurch gekennzeichnet, dass** als Bebilderungseinrichtung (114, 114') eine Lasereinrichtung vorgesehen ist.

11. Druckmaschine nach Anspruch 1, **dadurch gekennzeichnet, dass** zum Antrieb der Schlitten (91', 101', 111') Linearmotoren (131, 141, 151) vorgesehen sind, die über Antriebsglieder (132, 142, 152) mit der Traverse (7172, 73) in Verbindung stehen.

12. Druckmaschine nach Anspruch 1, **dadurch gekennzeichnet, dass** der Traverse (71, 72, 73) eine feststehende Spindel (8) angeordnet ist, die mit angetriebenen, in den Schlitten (91, 101, 111) gelagerten drehbaren Spindelmuttern (93, 103 113) im Eingriff steht.

## Claims

1. Printing machine with a equipment for applying images to cylindrical surfaces, comprising a plate cylinder (1) and at least one cross member (71, 72, 73), which is associated with the plate cylinder (1) and which extends in axial direction of the plate cylinder (1) and projects laterally beyond this, wherein separately movable carriages (91, 101, 111) are arranged on the cross member (71, 72, 73) and at least one processing unit (9, 9', 10, 10', 11, 11') is associated with each of these carriages (91, 101, 111) in such a manner that at least one first processing unit (9, 9'), which is suitable for erasing an existing imaging, at least one second processing unit (10, 10'), which is suitable for coating the surface of the plate cylinder (1) or the surface of a printing block arranged thereon, and at least one third processing unit (11), which is suitable for applying images to the surface of the plate cylinder (1) or to the surface of a printing block arranged thereon, are provided.

2. Printing machine according to claim 1, **characterised in that** a blanket cylinder (2) is associated with the plate cylinder and the cross member (71, 72, 73) is arranged in the region of the nip between plate cylinder (1) and blanket cylinder (2).

3. Printing machine according to claim 1, **characterised in that** park positions for the processing units (9, 9', 10, 10', 11, 11') are provided outside the region of the plate cylinder (1) in the vicinity of the side walls (6) at both sides on the cross member (71, 72, 73).

4. Printing machine according to claim 1, **characterised in that** the park positions at both sides are arranged within a bearing housing (121, 122), wherein passages (61, 61') in the housing of the printing machine are associated with the bearing housing.

5. Printing machine according to claim 1, **characterised in that** the first processing unit (9, 9') includes an erasing device (94, 94') and a suction means (95, 95').

6. Printing machine according to claim 5, **characterised in that** the erasing device (94, 94') is constructed as a high-energy laser.

7. Printing machine according to claim 1, **characterised in that** the second processing unit (10, 10') comprises a coating unit (104, 104').

8. Printing machine according to claim 7, **characterised in that** an ink jet head is provided as coating unit (104, 104').

9. Printing machine according to claim 1, **characterised in that** the third processing unit (11) comprises an imaging device (114, 114') and a fixing device (115, 115').

10. Printing machine according to claim 9, **characterised in that** a laser device is provided as imaging device (114, 114').

11. Printing machine according to claim 1, **characterised in that** linear motors (131, 141, 151) connected by way of drive elements (132, 142, 152) with the cross member (71, 72, 73) are provided for drive of the carriages (91', 101', 111').

12. Printing machine according to claim 1, **characterised in that** a stationary spindle (8) disposed in engagement with driven spindle nuts (93, 103, 113) rotatably mounted in the carriages (91, 101, 111) is arranged at the cross member (71, 72, 73).

## Revendications

1. Machine d'impression comportant une installation pour former des images sur des surfaces cylindriques, comportant :
- un cylindre porte-plaques et au moins une traverse (71, 72, 73) associée au cylindre porte-plaques (1) et s'étendant dans la direction axiale du cylindre porte-plaques (1) en débordant latéralement de celui-ci,
- la traverse (71, 72, 73) recevant des chariots (91, 101, 111) mobiles séparément, et chacun des chariots (91, 101, 111) est équipé d'au moins une unité de traitement (9, 9', 10, 10', 11, 1 1 telle que,
* au moins une première unité de traitement (9, 9',), permet d'effacer une image antérieure,
* au moins une seconde unité de traitement (10, 10'), permet de revêtir la surface du cylindre porte-plaques (1) ou la surface d'une forme d'impression qui lui est associée, et
* au moins une troisième unité de traitement (11) forme l'image à la surface du cylindre porte-plaques (1) ou à la surface d'une forme d'impression associée à celui-ci.

2. Machine d'impression selon la revendication 1,
**caractérisée en ce qu'**
un cylindre à blanchet (2) est associé au cylindre porte-plaques et la traverse (71, 72, 73) se trouve dans la zone de jonction du cylindre porte-plaques (1) et du cylindre porte blanchet (2).

3. Machine d'impression selon la revendication 1,
**caractérisée en ce qu'**
à proximité des parois latérales (6) au-delà de la zone occupée par le cylindre porte-plaques (1), les deux côtés de la traverse (71, 72, 73) sont des positions de rangement pour les unités de traitement (9, 9', 10, 10', 11, 11').

4. Machine d'impression selon la revendication 1,
**caractérisée en ce que**
les positions de rangement des deux côtés, se trouvent à l'intérieur du boîtier de palier (121, 122), et
des passages (61, 61') dans le boîtier de la machine d'impression, sont associés aux boîtiers de palier.

5. Machine d'impression selon la revendication 1,
**caractérisée en ce que**
la première unité de traitement (9, 9') comporte une installation d'effacement (94, 94') et un aspirateur (95, 95').

6. Machine d'impression selon la revendication 5,
**caractérisée en ce que**
l'installation d'effacement (94, 94') est un laser de forte puissance.

7. Machine d'impression selon la revendication 1,
**caractérisée en ce que**
la seconde unité de traitement (10, 10') comporte une unité de revêtement (104, 104').

8. Machine d'impression selon la revendication 7,
**caractérisée en ce que**
l'unité de revêtement (104, 104') est une tête à jet d'encre.

9. Machine d'impression selon la revendication 1,
**caractérisée en ce que**
la troisième unité de traitement (11) comporte une installation de formation d'image (114, 114') et une installation de fixation (115, 115').

10. Machine d'impression selon la revendication 9,
**caractérisée en ce que**
l'installation de formation d'image (114, 114'), est une installation à laser.

11. Machine d'impression selon la revendication 1,
**caractérisée par**
des moteurs linéaires (131, 141, 151) pour entraîner les chariots (91', 101', 111'), ces moteurs linéaires étant reliés à la traverse (71, 72, 73) par des organes de transmission (132, 142, 152).

12. Machine d'impression selon la revendication 1,
**caractérisée par**
une broche fixe (8) associée à la traverse (71, 72, 73) et en prise avec des écrous à broches (93, 103, 113) entrainés, montés à rotation dans les chariots (91, 101, 111).
